# EUROPÄISCHE PATENTSCHRIFT

(11) **EP 0 555 301 B1**
(45) Veröffentlichungstag und Bekanntmachung des Hinweises auf die Patenterteilung: **07.09.1994**
(21) Anmeldenummer: 91918850.8
(22) Anmeldetag: 30.10.1991
(51) Int. Cl.: C10L 1/02, C07C 41/06

(54) **VERFAHREN UND ANLAGE ZUR ERZEUGUNG VON FLÜSSIGEN KRAFTSTOFFEN UND CHEMIEROHSTOFFEN**
PROCESS AND INSTALLATION FOR PRODUCING LIQUID FUELS AND RAW CHEMICALS
PROCEDE ET INSTALLATION DE PRODUCTION DE CARBURANTS LIQUIDES ET DE MATIERES PREMIERES CHIMIQUES

(30) Priorität: 02.11.1990 DE 4035274
(43) Veröffentlichungstag der Anmeldung: 18.08.1993
(73) Patentinhaber: MANNESMANN Aktiengesellschaft, 40027 Düsseldorf (DE); K.T.I. Group B.V., NL-2700 AB Zoetermeer (NL)
(72) Erfinder: BARENDREGT, Simon, NL-3161 VR Rhoon (NL); MONFILS, Jean, Lucien, NL-2202 TK Noordwijk AZ (NL)
(74) Vertreter: Meissner, Peter E., Dipl.-Ing.
(86) Internationale Anmeldenummer: DE9100851
(87) Internationale Veröffentlichungsnummer: WO9207921

(56) Entgegenhaltungen:
- EP-A- 0 332 243
- FR-A- 2 620 356

## Beschreibung

Die Erfindung betrifft ein Verfahren und eine Anlage zur Erzeugung von flüssigen Kraftstoffen und Chemierohstoffen aus Erdöl im Rahmen eines Raffinerieprozesses.

Ein Raffinerieprozeß besteht üblicherweise aus einer Kombination zahlreicher physikalischer und chemischer Teilprozesse. Zu nennen sind hier insbesondere die Verfahren zur Destillation (bei verschiedenen Drücken), zur katalytischen Reformierung, zur Hydroraffination und zum Cracken höherer Kohlenwasserstoffe. Im folgenden werden die Kohlenwasserstoffe vielfach verkürzt je nach Zahl der C-Atome mit C₁, C₂, C₃, C₄, C₅⁺ (fünf und mehr C-Atome) bezeichnet.

Ein grobes Schema eines solchen Raffinerieprozesses gemäß dem Stand der Technik ist in Figur 1 dargestellt. Erdöl (CRUDE) wird in einer Destillationseinheit (DEST) in eine Reihe unterschiedlicher Fraktionen aufgeteilt, die in der Regel nicht homogene Stoffe sind, sondern Mischprodukte darstellen.

Eine relativ leichte Fraktion (C₁-C₁₀, H₂S) verläßt die Destillationseinheit als Kopfprodukt und wird in einem Sammelbehälter (ACCU) in eine gasförmige und eine flüssige Phase getrennt. Die leichtesten Komponenten (C₁, C₂, H₂S) werden in eine Anlage (ASR) gegeben, in der sie durch Amine von Schwefel befreit werden. Als Produkte ergeben sich daraus ein Gasstrom G und ein Mengenstrom (S) an Schwefel.

Die schwereren Komponenten (Rohnaphta, vorwiegend C₃ bis C₁₀) werden aus dem Sammelbehälter (ACCU) in eine Naphta-Hydrierbehandlung (VNHDT) gegeben, können aber auch unmittelbar als Chemierohstoff (CF) vermarktet werden. Aus der Naphta-Hydrierbehandlung ergibt sich ein verkaufsfähiges Naphta (NA), das aber auch durch eine katalytische Reformierbehandlung (CREF), in der insbesondere ein H₂-reiches Gas (H₂R) und Benzine (Reformate REF, vorwiegend C₅-C₁₀) entstehen, weiterverarbeitet werden kann. Im übrigen fallen in der Naphta-Hydrierbehandlung (VNHDT) und in der katalytischen Reformierung (CREF) jeweils Stoffgemische an, die aus Flüssiggas (LPG) bestehen (vorwiegend C₃ und C₄), wobei aus der Naphta-Hydrierbehandlung (VNHDT) auch einige C₅-Komponenten abgeführt werden. Diese Zwischenprodukte (überwiegend C₃-C₅) werden danach in einer Fraktionieranlage (VRU) in verschiedene Fraktionen aufgeteilt. Die noch enthaltenen restlichen gasförmigen Komponenten (insbesondere H₂, CO, CO₂, C₁, C₂) werden dem bereits erwähnten Gasstrom G zugegeben, während die anderen Fraktionen (C₃, C₄, C₅) in nachgeordneten (parallel geschalteten) Verfahrensschritten (AIDP), die eine Alkylierung, eine Isomerisierung, eine Dimerisierung und auch eine Polymerisierung umfassen können, weiterverarbeitet werden zu verschiedenen Benzinprodukten (GP).

Die in der Destillationseinheit (DEST) abgetrennten Kerosin- und Diesel-Fraktionen werden jeweils einer Entschwefelungs- und Hydrierbehandlung (HDS) unterzogen und stellen danach verkaufsfähige Produkte dar.

Der leichtere Teil der schweren Kohlenwasserstoffe wird einer katalytischen Crackanlage (FCC) zugeführt, kann aber auch als schweres Heizöl (FO) verwendet werden. Das Bodenprodukt der Destillationseinheit (DEST) wird nach Durchlaufen einer Vakuumdestillation (VDEST) ebenfalls in die katalytische Crackanlage (FCC) gegeben. Bei Bedarf kann das Cracken auch unter Zusatz von H₂ erfolgen. Die sich dabei ergebende gasförmige Fraktion (C₁, C₂, NH₃, H₂S) wird in die ASR-Anlage geführt, während die Flüssiggaskomponenten (C₃, C₄) als LPG in die Fraktionieranlage (VRU) geleitet werden. Gegebenenfalls entstehende Diesel-Anteile werden dem Dieselstrom (DIE) zugegeben. Als wesentliches Endprodukt entsteht in der katalytischen Crackanlage (FCC) ein Strom hochwertigen Motorenbenzins (FCCG). Die verbliebenen schweren Kohlenwasserstoffe werden ebenso wie das in der Vakuumdestillation (VDEST) anfallende Bodenprodukt, das zusätzlich noch einem thermischen Crackvorgang (VISBR) unterzogen werden kann, als schweres Heizöl (FO) eingesetzt.

In Figur 2 ist ein ähnlicher Raffinerieprozeß dargestellt, der ebenfalls zum Stand der Technik gehört. Anstelle eines katalytischen Crackers (FCC) ist in diesem Fall ein Hydrocracker (HYCR) eingesetzt worden, der Crackprodukte in anderer Qualität und Mengenzusammensetzung liefert. Diese werden jeweils den an anderer Stelle im Raffinerieprozeß entstandenen gleichartigen oder verwandten End- oder Zwischenproduktströmen zugegeben. Aus der Fraktionieranlage (VRU) ergibt sich als Endprodukt ein Strom von C₃- und C₄-Komponenten sowie ein Strom von Benzinprodukten (C₅⁺). Eine unmittelbare Weiterverarbeitung der Benzine wie in Figur 1 ist in diesem Fall nicht vorgesehen, kann aber selbstverständlich auch stattfinden.

Üblicherweise beinhalten die im Raffinerieprozeß erzeugten Benzinprodukte noch bedeutsame Anteile an gelöstem Butan. In zunehmendem Maße wird aus Gründen des Umweltschutzes gefordert, den Gehalt des leicht flüchtigen Butans In Benzinen auf einen vergleichsweise geringen Restwert abzusenken. Entsprechende gesetzliche Bestimmungen, bestehen bereits in den USA und sind auch für andere Staaten zu erwarten. Maßnahmen zur Absenkung des Butangehaltes sind bekannt. Jedoch stellt sich die Frage, wie dieses überschüssige Butan möglichst sinnvoll verwendet werden kann. Ein Abfackeln, wie es bei der Erdölförderung vielfach immer noch geschieht, ist zweifellos die am wenigsten wünschenswerte "Verwendung". Die naheliegende Nutzung zur Erzeugung von Prozeßdampf ist aber auch nicht immer sinnvoll, weil vielfach kein Bedarf für den zusätzlich erzeugten Dampf besteht. Außerdem ist dies aus wirtschaftlichen Gründen nicht wünschenswert, weil durch die Verbrennung ein relativ hochwertiger Rohstoff vernichtet wird.

Es ist generell bekannt, Butan zu verwertbaren Produkten weiterzuverarbeiten. Zu diesen Produkten zählen beispielsweise Benzinzusatzmittel zur Erhöhung der Oktanzahl, die alternativ zu den bisher hierfür eingesetzten Bleiverbindungen verwendet werden. Aus Umweltschutzgründen wird die Verwendung der Bleiverbindungen in zunehmendem Maße beschränkt. Statt dessen werden Stoffe wie MTBE (Methyltertiärbutylether) und ETBE (Ethyltertiärbutylether) eingesetzt, die üblicherweise in separaten Großanlagen erzeugt werden. Als Ausgangsmaterial wird dabei Butan eingesetzt, dessen n-Butan-Anteil zunächst in Isobutan umgewandelt und dann in Isobutylen umgesetzt wird. Diese Umsetzung findet dabei in Form eines katalytischen Prozesses statt. Grundsätzlich bekannt ist auch das thermische Cracken von Isobutan, bei dem neben Isobutylen insbesondere auch Anteile an Propylen und Ethylen gebildet werden, die nicht für die Herstellung von MTBE bzw. ETBE eingesetzt werden können.

Die eigentliche Erzeugung von MTBE bzw. ETBE erfolgt durch Umsetzung von Isobutylen mit Methanol bzw. Ethanol in Gegenwart saurer Katalysatoren (z.B. Ionenaustauscher).

Eine naheliegende Verwertungsmöglichkeit für das im Raffinerieprozeß anfallende überschüssige Butan ist daher darin zu sehen, dieses Butan in derartigen Großanlagen als Einsatzmaterial zu nutzen. Ein erheblicher Nachteil ist dabei aber allein schon in dem erforderlichen Aufwand für den Transport des Butan (z.B. Pipeline oder Tankfahrzeuge) zu sehen.

Es sei noch auf die EP 0 332 243 A1 hingewiesen, aus der ein Verfahren zur Herstellung von normalerweise flüssigen Kohlenwasserstoffprodukten aus linearen oder verzweigten Olefinen bekannt ist. Hierbei werden im wesentlichen die verzweigten Olefine selektiv in Gegenwart eines Katalysators in flüssige Kohlenwasserstoffprodukte überführt, die linearen Olefine werden von diesen Produkten abget rennt und diese werden dann in Gegenwart eines festen Katalysators in flüssige Kohlenwasserstoffe überführt.

Der Erfindung liegt die Aufgabe zugrunde, eine im Hinblick auf die Erfordernisse des Umweltschutzes in technischer und wirtschaftlicher Hinsicht möglichst günstige Verwertungsmöglichkeit vorzuschlagen.

Gelöst wird diese Aufgabe durch ein Verfahren mit den Merkmalen des Patentanspruchs 1. Vorteilhafte Weiterbildungen dieses Verfahrens sind in den Unteransprüchen 2 bis 5 angegeben. Eine erfindungsgemäße Anlage zur Durchführung dieses Verfahrens weisen die Merkmale des Patentanspruchs 6 auf und ist durch die kennzeichnenden Merkmale der Patentansprüche 7 bis 11 in zweckmäßiger Weise ausgestaltbar.

Die Erfindung wird nachfolgend anhand der Figuren 1 bis 3 näher erläutert, wobei die Figuren 1 und 2 herkömmliche Raffinerieprozesse mit einem Fließbettcracker (FCC) bzw. mit einem Hydrocracker (HYCR) zeigen und Figur 3 ein mögliches Schaltschema zur erfindungsgemäßen Ergänzung des Raffinerieprozesses wiedergibt.

Da die Figuren 1 und 2 bereits eingangs im einzelnen erläutert wurden, braucht hierauf nicht erneut eingegangen zu werden. Das Schema von Figur 3 kann sich beispielsweise an diese beiden Raffinerieprozesse anschließen. Die Verbindungsstelle zwischen den einzelnen Figuren ist jeweils in der Fraktionieranlage (VRU) zu sehen, in die insbesondere die verschiedenen Ströme des im Raffinerieprozeß anfallenden Flüssiggases LPG eingehen.

In Figur 3 sind diese durch den Pfeil 1 symbolisiert. Die rein gasförmigen Komponenten (insbesondere H₂, C₁, C₂, CO, CO₂) werden vor der weiteren Verarbeitung der übrigen Komponenten abgetrennt (Pfeil 2). Diese weitere Verarbeitung, die in Figur 1 summarisch durch die Einheit AIDP dargestellt ist, ist in Figur 3 zeichnerisch weiter aufgeteilt in eine Alkylierung ALK und in die weiteren Prozesse IDP (Isomerisierung, Dimerisierung, Polymerisierung). In der katalytischen Alkylierung ALK wird hochwertiges Alkylatbenzin (Pfeil 7) hergestellt aus einem Strom 3, der aus der Fraktionieranlage VRU kommt und Butan sowie Butylen und ,Propylen enthält. Mit dem Massenstrom 4 werden C₃-, C₄- und C₅⁺-Komponenten, die in der Fraktionieranlage VRU abgetrennt wurden, in die weiteren Prozesse IDP gegeben und zu Benzinprodukten 8 weiterverarbeitet. Mindestens ein Teil der C₄-Komponenten, die in der Regel Isobutylen in, einer Größenordnung von etwa 20 Gewichts-% beinhalten, wird erfindungsgemäß als Massenstrom 5 zusammen mit einem Strom Methanol 6 in eine Anlage MTBE zur Herstellung von Methyltertiärbutylether geführt. Der, erzeugte MTBE-Produktstrom ist mit 9 bezeichnet. Alternativ ist in gleicher Weise bei Zufuhr von Ethanol anstelle von Methanol die Herstellung von ETBE möglich. Da in der MTBE-Anlage lediglich das Isobutylen an der Umwandlung zu MTBE teilnimmt, wird der Anteil der nichtumgewandelten C₄-Komponenten einer Crackbehandlung zur Erzeugung von Isobutylen unterzogen.

Im vorliegenden Fall wird hierzu der Strom 10 der C₄-Komponenten zunächst in eine Trenneinrichtung SP geführt, in der n-Butan von Isobutan getrennt wird. Das n-Butan wird von der Trenneinrichtung SP in eine Isomerisierung ISO gegeben (Leitung 11) und von dieser zur Abtrennung des Isobutan wieder in die Trenneinrichtung SP zurückgeführt (Leitung 12). Die Bildung von Isobutan wird im dargestellten Fall also in einem Nebenkreislauf durchgeführt, so daß die Crackanlage CR, in die das Isobutan über die Leitung 13 gelangt, nicht mit dem Anteil des nicht erwünschten n-Butan belastet wird. Es ist auch möglich, einen Teil des Massenstroms 5 in einem Bypass an der MTBE-Anlage vorbei direkt in den Komplex der Isomerisierung und Isobutylen-Erzeugung zu führen.

Die Crackanlage CR arbeitet nach dem thermischen Crackverfahren. Dies ist im vorliegenden Fall entscheidend günstiger als eine katalytische Umwandlung, da ein thermischer Cracker außer Isobutylen insbesondere auch noch beträchtliche Mengen an Propylen erzeugt, das im Raffinerieprozeß als besonders hochwertiges verkaufsfähiges Produkt oder für eine nachgeordnete Weiterverarbeitung sehr erwünscht ist. Demgegenüber würde eine katatytische Umwandlung des Isobutan nur Isobutylen liefern, und zwar in solchen Mengen, daß dessen Weiterverarbeitung zu MTBE (oder ETBE) oder Atkylatbenzinen im Verhältnis zu den Mengen der erzeugten übrigen Benzinprodukte eine unnötig große Menge des Benzinzusatzmittels liefern würde. Das Isobutylen gelangt aus der Crackanlage CR mit dem nicht umgewandelten Anteil an Isobutan über die Leitung 14 in die Fraktionieranlage VRU. Von dort kann die Kreislaufführung der nicht umgesetzten C₄-Komponenten über die MTBE-Erzeugungsanlage erneut beginnen.

In manchen Fällen ist es vorteilhaft, einen Teilstrom 17 des in der Trenneinrichtung SP abgetrennten Isobutans in die Alkylierung ALK zu führen, um dort einen höheren Anteil an Alkylatbenzin 7 herzustellen. Dies ist insbesondere dann zweckmäßig, wenn von außerhalb des eigentlichen Raffinerieprozesses zusätzliche Mengen an Butan mitverarbeitet werden sollen (z.B. aus der Erdölförderung). In Figur 3 ist dies durch den gestrichelten Pfeil 15 dargestellt, der in die Trenneinrichtung SP führt. Die Einleitung des zusätzlichen Butans könnte auch an anderer Stelle (z.B. in die VRU-Anlage) erfolgen. Weiterhin ist auf den gestrichelten Pfeil 16 hinzuweisen, der die Möglichkeit darstellt, von außen zusätzliche Teilmengen an Isobutan direkt in die Alkylierung ALK zu geben. Schließlich ist noch der mit 18 bezeichnete Strom verschiedener Benzinprodukte (C₅⁺) zu erwähnen, der aus der Fraktionieranlage VRU herausgeführt wird.

Die erfindungsgemäße Einbeziehung einer MTBE- bzw. ETBE-Erzeugung mit angegliederter Butan-Crackanlage in einen herkömmlichen Raffinerieprozeß ermöglicht in optimaler Weise die Nutzung der anfallenden Butanmengen. Es wird dabei ein insbesondere wertvolles Benzinzusatzmittel (MTBE bzw. ETBE) erzeugt, das wegen der Anwendung des an sich ungewöhnlichen thermischen Crackens das Isobutylen in solchen Mengen liefert, daß eine an den Bedarf der Benzinproduktmengen angepaßte Erzeugung der Benzinzusatzmittelmenge möglich ist. Von ganz wesentlicher Bedeutung dabei ist es, daß in diesem Prozeß auch eine Menge an in wirtschaftlicher Hinsicht besonders wertvollem Propylen gebildet wird. Dabei kann der Raffinerieprozeß insgesamt mit einer ausgeglichenen Energiebilanz betrieben werden, so daß weder Importe noch Exporte von Energie bzw. Prozeßdampf erforderlich sind.

Die benötigten anlagentechnischen Erweiterungen sind vergleichsweise. unter Berücksichtigung des Wertes der erzeugbaren Produkte wenig kostenaufwendig, so daß die Kapitalrücklaufzeiten für entsprechende Investitionen wesentlich kürzer sind als bei einer MTBE-Großanlage mit dem bisher üblichen katalytischen Cracker. Von besonderem Vorteil ist es, daß sowohl der Transport von überschüssigem Butan zu MTBE/ETBE-Antagen als auch der Rücktransport des erzeugten MTBE/ETBE zur Raffinerie zwecks Vermischung mit den erzeugten Benzinprodukten entfallen.

Die Wirksamkeit des erfindungsgemäßen Verfahrens wird anhand eines Vergleichsbeispiels nach dem bisherigen Stand der Technik und eines Ausführungsbeispiels der Erfindung näher erläutert. Dabei wurde jeweils von einem Raffinerieprozeß ausgegangen, wie er der Figur 1 entspricht, wobei gleiche Mengen (100 Gew.-%) des gleichen Rohöls verarbeitet wurden. Dabei ergab sich jeweils ein in die Fraktionierung VRU eingehender Mengenstrom mit folgender Zusammensetzung (in Gew.-% des Rohöleinsatzes):

| | |
|---|---|
| Propylen | 1,50 % |
| Propan | 1,54 % |
| Isobutylen | 0,70 % |
| n-Butylen | 1,70 % |
| Isobutan | 0,36 % |
| n-Butan | 2,60 % |
| C₅⁺ | 0,90 % |
| | 9̅,̅3̅0̅ %̅ |

Im Vergleichsbeispiel wurde durch die Fraktionierung VRU ein Gasstrom (Propan) von 1,54 Gew.-% abgetrennt. Der verbleibende Teil wurde in einer Alkylierung mit einer zusätzlichen direkt zugeführten Menge von 3,47 Gew.-% Isobutan umgesetzt, wobei ein Produktstrom mit folgender Zusammensetzung entstand (Gew.-%):

| | |
|---|---|
| Alkylate | 8,46 % |
| n-Butan | 1,87 % |
| C₅⁺ | 0,90 % |
| | 1̅2̅,̅7̅7̅ %̅ |

Bei der Durchführung des erfindungsgemäßen Beispiels wurde von einem Eingangsstrom derselben Zusammensetzung in die Fraktionierung VRU und derselben direkten Zuführung von 3,47 Gew.-% Isobutan in die Alkylierung ausgegangen. Im Unterschied zum Vergleichsbeispiel waren an die Fraktionierung VRU jedoch im Sinne der Fig. 3 Einrichtungen zur Isomerisierung von Butan, zum thermischen Cracken von Isobutan und zur Erzeugung von MTBE vorgesehen. Dabei wurde der MTBE-Einheit von außen zusätzlich 0,54 Gew.-% Methanol zugeführt. Einrichtungen für weitere Prozesse IDP wie in Fig. 3 waren nicht vorgesehen. Der aus der thermischen Crackanlage CR in die Fraktionierung VRU zurückgeführte Mengenstrom 14 hatte folgende Zusammensetzung (Gew.-%):

| | |
|---|---|
| Gas | 0,86 % |
| Propylen | 0,72 % |
| Propan | 0,04 % |
| Isobutylen | 0,89 % |
| n-Butylen | - |
| Isobutan | 2,08 % |
| n-Butan | 0,01 % |
| C₅⁺ | 0,07 % |
| | 4̅,̅6̅7̅ %̅ |

Dies führte in der Fraktionierung zu einer Abtrennung einer Gasmenge (C₁-C₃) von 2,43 Gew.-%. Der Produktstrom aus der Alkylierung hatte folgende Zusammensetzung:

| | |
|---|---|
| Alkylate | 8,01 % |
| n-Butan | 0,39 % |
| C₅⁺ | 0,97 % |
| MTBE | 1,49 % |
| | 1̅0̅,̅8̅6̅ %̅ |

Somit konnte durch das erfindungsgemäße Verfahren der Gehalt an Butan im Endprodukt von 1,87 Gew.-% auf nur noch 0,39 Gew.-%, also auf rund 20 % des ursprünglichen Wertes abgesenkt werden. Gleichzeitig wurde eine Menge von 1,49 Gew.-% an wertvollem MTBE als Benzinzusatzmittel produziert, wozu von außen lediglich 0,54 Gew.-% Methanol zugeführt werden mußte. Die Menge an Alkylaten verminderte sich relativ geringfügig um ca. 0,4 Gew.-%, während sich die Menge an C₅⁺-Produkten um ca. 0,1 Gew.-% erhöhte. Von besonderer Bedeutung ist die Erhöhung der in der Fraktionierung abgetrennten Gasmenge um ca. 0,9 Gew.-%, also um fast 60 % des ursprünglichen Wertes, da diese Erhöhung im wesentlichen durch zusätzlich erzeugtes hochwertiges Propylen bedingt ist.

## Patentansprüche

1. Verfahren zur Herstellung von flüssigen Kraftstoffen und Chemierohstoffen aus Erdöl im Rahmen eines Raffinerieprozesses mit Verfahrensschritten zur Destillation, zum thermischen und/oder katalytischen Cracken sowie gegebenenfalls zum Reformieren, wobei Raffineriegas und Flüssiggas (LPG) sowie Benzine (C₅⁺) in einer Fraktionierung (VRU) in einen Gasstrom (H₂, CO, CO₂, C₁, C₂) und in Ströme höherer Kohlenwasserstoffe (C₃, C₄ und C₅⁺) aufgeteilt werden, und der Strom der C₄-Komponenten n-Butan, Isobutan und Isobutylen enthält,
dadurch gekennzeichnet,
daß der Raffinerieprozeß durch folgende Verfahrensschritte unmittelbar ergänzt ist:
- Mindestens ein Teilstrom der C₄-Komponenten wird zusammen mit einem Strom Methanol oder Ethanol einer katalytischen Reaktion zur Bildung von Methyltertiärbutylether (MTBE) bzw. Ethyltertiärbutylether (ETBE) unterworfen.
- Der in der katalytischen Reaktion nicht umgewandelte, n-Butan enthaltende Teil der C₄-Komponenten wird einer Isomerisierung unterzogen, in der ein Teil des n-Butan in Isobutan umgewandelt wird.
- Mindestens ein Teil des Isobutan wird einer thermischen Crackbehandlung zur Bildung von Isobutylen und Propylen unterzogen.
- Der aus der Crackbehandlung zur Bildung von Isobutylen und Propylen kommende Produktstrom wird zur Aufteilung ganz oder teilweise in die Stufe der Fraktionierung zurückgeführt.

2. Verfahren nach Anspruch 1,
dadurch gekennzeichnet,
daß ein Teilstrom der C₄-Komponenten an der katalytischen Reaktion zur Bildung von MTBE bzw. ETBE vorbeigeführt wird und direkt in den Verfahrensabschnitt eingeht, in dem die Isomerisierung des n-Butans und das thermische Cracken des Isobutans stattfinden.

3. Verfahren nach Anspruch 1 oder 2,
dadurch gekennzeichnet,
daß vor der Crackbehandlung des Isobutans der Anteil des n-Butans abgetrennt und in die Isomerisierung zurückgeführt wird.

4. Verfahren nach einem der Ansprüche 1 bis 3,
dadurch gekennzeichnet,
daß der Raffinerieprozeß einen Hydrocrack-Verfahrensschritt beinhaltet und daß sich an die Fraktionierung ein Alkylierungsverfahrensschritt zur Umwandlung eines Teils des in der thermischen Crackbehandlung erzeugten Isobutylens und/oder Propylens in Alkylatbenzin anschließt.

5. Verfahren nach Anspruch 4,
dadurch gekennzeichnet,
daß ein Teilstrom des in der Isomerisierung erzeugten Isobutans unter Umgehung der Crackbehandlung der Alkylierung direkt zugeführt wird.

6. Anlage zur Durchführung des Verfahrens nach Anspruch 1 mit Einheiten zur Destillation, zum thermischen und/oder katalytischen Cracken und gegebenenfalls zum Reformieren von Kohlenwasserstoffen sowie mit einer Anlage zur Fraktionierung (VRU) von Benzinen, Raffineriegas und Flüssiggas, wobei aus der Fraktionierantage (VRU) Gas (H₂, CO, CO₂, C₁, C₂) und höhere Kohlenwasserstoffe (C₃, C₄ und C₅⁺) durch separate Leitungen (2, 3, 4, 5) abführbar sind,
dadurch gekennzeichnet,
- daß eine Leitung (5) vorgesehen ist, durch die C₄-Komponenten aus der Fraktionieranlage (VRU) in eine Einrichtung zur katalytischen Bildung von Methyltertiärbutylether (MTBE-Einheit) oder Ethyltertiärbutylether (ETBE-Einheit) führbar sind,
- daß eine Leitung (10) vorgesehen ist, durch die die nicht umgewandetten C₄-Komponenten aus der MTBE- bzw. ETBE-Einheit in eine Aufbereitungsanlage führbar sind, welche mindestens eine Isomerisationseinheit (ISO) zur Umwandlung von n-Butan in Isobutan und eine mit dieser verbundenen thermischen Crackeinheit (CR) zur Erzeugung von Isobutylen enthält und
- daß die Crackeinheit (CR) eine Leitung (14) für die Zuführung des Crackproduktes zur Fraktionieranlage (VRU) aufweist.

7. Anlage nach Anspruch 6,
dadurch gekennzeichnet,
daß eine Bypass-Leitung von der Leitung (5) zur Leitung (10) zur Umgehung der MTBE- bzw. ETBE-Einheit vorgesehen ist.

8. Anlage nach einem der Ansprüche 6 bis 7,
dadurch gekennzeichnet,
daß in der Aufbereitungsanlage eine Trenneinrichtung (SP) vorgesehen ist, mit der Isobutan von n-Butan trennbar ist, wobei das abgetrennte Isobutan durch eine Leitung (13) in die thermische Crackeinheit (CR) und das n-Butan durch eine Leitung (11) in die Isomerisationseinheit (ISO) führbar ist.

9. Anlage nach Anspruch 7,
dadurch gekennzeichnet,
daß die Leitung (10) von der MTBE- bzw. ETBE-Einheit an die Trenneinrichtung (SP) angeschlossen ist.

10. Anlage nach einem der Ansprüche 6 bis 9,
dadurch gekennzeichnet,
daß eine Einheit zum Hydrocracken (HYCR) vorgesehen ist und daß an die Fraktionieranlage (VRU) eine Alkylierungsanlage (ALK) zur Umwandlung von Isobutylen und Propylen in Alkylatbenzin angeschlossen ist.

11. Anlage nach Anspruch 10,
dadurch gekennzeichnet,
daß eine Leitung (17) vorgesehen ist, durch die Isobutan aus der Trenneinrichtung (SP) unter Umgehung der Crackeinheit (CR) für das Isobutan direkt in die Alkylierungsanlage (ALK) führbar ist.

## Claims

1. Process for producing liquid fuels and chemical raw materials from mineral oil within the framework of a refinery process with process stages for distillation, for thermal and/or catalytic cracking and also where necessary for re-constitution, whereby refinery gas and liquid petroleum gas (LPG) and also benzine (C₅+) are distributed into a fractional distillation (VRU) in a gas flow (H₂, CO, CO₂, C₁, C₂) and into flows of higher hydrocarbons (C₃, C₄ and C₅+), and a said flow of C₄ constituents contains n-butane, isobutane and isobutylene,
wherein
a refinery process is directly supplemented by the following process stages:
- at least a part-current of C₄ constituents, together with a flow of methanol or ethanol, is subjected to a catalytic reaction for forming methyl-tertiary-butyl-ether (MTBE) or ethyl-tertiary-butyl-ether (ETBE).
- the part of C₄ constituents containing n-butane which is not transformed in a catalytic reaction is subjected to isomerization in which a part of the said n-butane is transformed into isobutane,
- at least part of isobutane concerned undergoes a heat-cracking process for forming isobutylene and propylene,
- a flow which is the product of said cracking processing for forming isobutylene and propylene, is partly or fully fed back for distribution into a fractional distillation stage.

2. Process in accordance with claim 1,
wherein
a partial flow of C₄ constituents is fed into a catalytic reaction for forming MTBE or ETBE and goes directly into a process section in which isomerization of n-butane and heat-cracking of isobutane occurs.

3. Process in accordance with either claim 1 or 2,
wherein
an n-butane content is separated off before cracking processing of isobutane and is fed back into isomerization.

4. Process in accordance with any one claims 1 to 3,
wherein
a refinery process which includes a hydro-cracking process stage and an alkylation process stage for transforming part of isobutylene and/or propylene produced in heat-cracking processing into alkylate benzine follows fractional distillation.

5. Process in accordance with claim 4,
wherein
a partial flow of isobutane produced by isomerization is directly fed into alkylation, bypassing cracking processing.

6. Installation for effecting the process in accordance with claim 1 with units for distillation, thermal and/or catalytic cracking and, where necessary, for reconstitution of hydrocarbons and also with an installation for fractional distillation (VRU) of benzines, refinery gas and liquid petroleum gas, whereby gas (H₂, CO, CO₂, C₁, C₂) and higher hydrocarbons (C₃, C₄ and C₅+) can be extracted from a said fractional distillation installation (VRU) through separate pipes (2, 3, 4, 5), wherein
- a pipe (5), through which C₄ constituents can be directed into apparatus for catalytic development of methyl-tertiary-butyl-ether (MTBE unit) or ethyl-tertiary-butyl-ether (ETBE unit) from a said fractional distillation unit (VRU), is provided,
- a pipe (10), through which untransformed C₄ constituents from a said MTBE or ETBE unit can be directed into a distribution installation which contains at least one isomerization unit (ISO) for transforming n-butane into isobutane and a cracking unit (CR), which is connected with this, for producing isobutylene, is provided, and
- a said cracking unit (CR) has a pipe (14) for feeding the product of cracking to a said fractional distillation installation (VRU).

7. Installation in accordance with claim 6,
wherein
a bypass-pipe from a pipe (5) to a pipe (10) is provided for bypassing a MTBE or ETBE unit.

8. Installation in accordance with either claim 6 or claim 7,
wherein
separation equipment (SP), with which isobutane can be separated from n-butane, is provided in a production plant, whereby n-butane which is separated off can be directed into a heat-cracking unit (CR) through a conduit (13), and n-butane can be directed into an isomerization unit (ISO) through a conduit (11).

9. Installation in accordance with claim 7,
wherein
a conduit (10) is connected from an MTBE or ETBE unit to a separation device (SP).

10. Installation in accordance with any one of claims 6 to 9,
wherein
an unit is provided for hydro-cracking (HYCR) and an alkylation installation (ALK) for transforming isobutylene and propylene into alkylate benzine is connected to a fractional distillation installation (VRU).

11. Installation in accordance with claim 10,
wherein
a conduit (17) through which isobutane from separation equipment (SP) can be directly fed into an alkylation installation (ALK), bypassing a cracking unit (CR) for isobutane, is provided.

## Revendications

1. Procédé pour fabriquer des carburants liquides et des matières premières chimiques, à partir de pétrole brut, dans le cadre d'un processus de raffinage, comportant des étapes de procédé pour la distillation, pour le craquage thermique et/ou catalytique, ainsi que, le cas échéant, pour le reformage, du gaz de raffinerie et du gaz liquéfié (LPG) ainsi que des essences (C₅⁺) étant répartis, par un fractionnement (VRU), en un courant gazeux (H₂, CO, CO₂, C₁, C₂) et en des courants d'hydrocarbures supérieurs (C₃, C₄ et c₅⁺), et le courant des composants C₄ comportant du n-butane, de l'isobutane et de l'isobutylène,
caractérisé en ce que le processus de raffinage est complété directement par les étapes de procédé suivantes :
- au moins un courant partiel des composants C₄ est soumis, en même temps qu'un courant de méthanol ou d'éthanol, à une réaction catalytique pour former de l'éther butylique tertiaire de méthyle (MTBE) ou de l'éther butylique tertiaire d'éthyle (ETBE),
- la partie, contenant le n-butane, non transformée dans la réaction catalytique, des composants C₄ est soumise à une isomérisation, dans laquelle une partie du n-butane est transformée en isobutane,
- au moins une partie de l'isobutane est soumise à un traitement de craquage thermique pour former de l'isobutylène et du propylène,
- le courant de produit provenant du traitement de craquage pour former l'isobutylène et le propylène est ramené, pour être réparti, totalement ou partiellement, dans l'étape du fractionnement.

2. Procédé selon la revendication 1,
caractérisé en ce qu'un courant partiel des composants C₄ est amené à la réaction catalytique pour former MTBE ou ETBE et intervient directement dans l'étape de procédé dans laquelle ont lieu l'isomérisation du n-butane et le craquage thermique de l'isobutane.

3. Procédé selon les revendications 1 ou 2,
caractérisé en ce que, avant le traitement de craquage de l'isobutane, la portion du n-butane est séparée et est ramenée dans l'isomérisation.

4. Procédé selon l'une des revendications 1 à 3,
caractérisé en ce que le processus de raffinage comporte une étape de procédé d'hydrocraquage, et en ce que, au fractionnement, se raccorde une étape de procédé d'alkylation pour transformer une partie du propylène et /ou de l'isobutylène, créés dans le traitement de craquage thermique, en essence d'alkylat.

5. Procédé selon la revendication 4,
caractérisé en ce qu'un courant partiel de l'isobutane créé dans l'isomérisation, en contournant le traitement de craquage, est amené directement à l'alkylation.

6. Installation pour la mise en oeuvre du procédé selon la revendication 1, comportant des unités pour la distillation, pour le craquage thermique et/ou catalytique et, le cas échéant, pour le reformage d'hydrocarbures, ainsi qu'une installation pour le fractionnement (VRU) d'essences, de gaz de raffinerie et de gaz liquéfié, du gaz (H₂, CO, CO₂, C₁, C₂) et des hydrocarbures supérieurs (C₃, C₄ et C₅⁺) pouvant être évacués de l'installation de fractionnement (VRU) par des conduits séparés (2, 3, 4, 5),
caractérisée en ce que :
- un conduit (5) est prévu, à travers lequel des composants C₄ peuvent être amenés, à partir de l'installation de fractionnement (VRU), dans un dispositif pour la formation catalytique d'éther butylique tertiaire de méthyle (unité MTBE) ou d'éther butylique tertiaire d'éthyle (unité ETBE),
- un conduit (10) est prévu, à travers lequel les composants (C₄) non transformés peuvent être amenés, à partir de l'unité MTBE ou ETBE, dans une installation de traitement, laquelle comporte au moins une unité d'isomérisation (ISO) pour transformer le n-butane en isobutane et une unité de craquage thermique reliée à celle-ci (CR) pour engendrer de l'isobutylène, et
- l'unité de craquage (CR) présente un conduit (14) pour l'amenée du produit de craquage à l'installation de fractionnement (VRU).

7. Installation selon la revendication 6,
caractérisée en ce qu'un conduit de dérivation est prévu du conduit (5) au conduit (10) pour éviter l'unité MTBE ou ETBE.

8. Installation selon une des revendications 6 à 7,
caractérisée en ce que, dans l'installation de traitement, un dispositif de séparation (SP) est prévu, grâce auquel l'isobutane peut être séparé du n-butane, l'isobutane séparé pouvant être amené, par un conduit (13), dans l'unité de craquage thermique (CR) et le n-butane, par un conduit (11), dans l'unité d'isomérisation (ISO).

9. Installation selon la revendication 7,
caractérisée en ce que le conduit (10) est raccordé, de l'unité MTBE ou ETBE, au dispositif de séparation (SP).

10. Installation selon une des revendication 6 à 9,
caractérisée en ce qu'une unité pour l'hydrocraquage (HYCR) est prévue, et en ce que, à l'unité de fractionnement (VRU), est raccordée une installation d'alkylation (ALK) pour transformer l'isobutylène et le propylène en essence d'alkylat.

11. Installation selon la revendication 10,
caractérisée en ce qu'un conduit (17) est prévu, à travers lequel l'isobutane peut être amneé, à partir du disposiitf de séparation (SP), en évitant l'unité de craquage (CR) pour l'isobutane, directement dans l'installation d'alkylation (ALK).
